# EUROPÄISCHE PATENTSCHRIFT

(11) **EP 3 375 046 B1**
(45) Veröffentlichungstag und Bekanntmachung des Hinweises auf die Patenterteilung: **06.05.2020**
(21) Anmeldenummer: 16794613.6
(22) Anmeldetag: 10.11.2016
(51) Int. Cl.: H01R 4/48, H01R 13/506, H01R 12/58, H01R 12/51, H01R 13/453, H01R 13/05, H01R 12/71

(54) **ELEKTRISCHE ANSCHLUSSKLEMME**
ELECTRIC CONNECTION TERMINAL
BORNE DE BRANCHEMENT ÉLECTRIQUE

(30) Priorität: 11.11.2015 DE 102015119478
(43) Veröffentlichungstag der Anmeldung: 19.09.2018
(73) Patentinhaber: Phoenix Contact GmbH & Co. KG, 32825 Blomberg (DE)
(72) Erfinder: GESKE, Ralf, 32816 Schieder-Schwalenberg (DE); HOLSTE, Dieter, 32760 Detmold (DE); GEHLE, Ralf, 32756 Detmold (DE)
(74) Vertreter: Gesthuysen Patent- und Rechtsanwälte
(86) Internationale Anmeldenummer: PCT/EP2016/077297
(87) Internationale Veröffentlichungsnummer: WO 2017/081173

(56) Entgegenhaltungen:
- EP-A2- 0 212 330
- AT-U1- 12 576
- DE-B4- 19 964 616
- DE-U1-202008 010 347

## Beschreibung

Die Erfindung betrifft eine elektrische Anschlussklemme.

Elektrische Anschlussklemmen sind in einer Vielzahl von Ausführungsformen seit Jahrzehnten bekannt. Die Anschlussklemmen können beispielsweise zur Verbindung mit einem weiteren Leiter als Reihenklemme oder zum Anschluss eines elektrischen Leiters oder mehrerer Leiter an eine Leiterplatte als sogenannte Printklemme ausgebildet sein. Als Klemmfedern werden sowohl schlaufenförmige Klemmfedern, sogenannte Zugfederklemmen, als auch U-förmige oder V-förmige Klemmfedern eingesetzt, in die starre Leiter oder mit einer Aderendhülse versehene Leiter direkt, d. h. ohne das die Klemmstelle vorher mit einem Werkzeug geöffnet werden muss, eingesteckt werden können. Zum Anschließen von flexiblen Leitern muss die Klemmstelle zwischen dem Klemmschenkel und dem Stromschienenstück geöffnet werden, wozu im Gehäuse eine Betätigungsöffnung zum Einführen eines Werkzeugs, beispielsweise der Spitze eines Schraubendrehers, ausgebildet ist. Bei den bekannten bei U-förmige oder V-förmige Klemmfedern wird der anzuschließende Leiter vom Klemmschenkel gegen das Stromschienenstück gedrückt.

Aus der DE 10 2008 039 232 A1 ist eine elektrische Anschlussklemme bekannt, die als Teil einer Reihenklemme vorgesehen ist. Die bekannte Anschlussklemme weist einen in einer im Gehäuse ausgebildeten Betätigungsöffnung verschiebbar angeordneten Betätigungsdrücker auf, mit dem die Klemmstelle geöffnet werden kann, wenn der Betätigungsdrücker in das Gehäuse hineingedrückt wird. Durch die Ausbildung eines Absatzes im Gehäuse und eines korrespondierenden Vorsprungs am Betätigungsdrücker kann der Betätigungsdrücker in der die Klemmstelle öffnenden Position verrasten, so dass die Klemmstelle in der geöffneten Position gehalten wird, wodurch ein flexibler Leiter in die elektrische Anschlussklemme eingeführt werden kann, ohne dass der Betätigungsdrücker dabei dauerhaft gedrückt werden muss.

Ähnliche Anschlussklemmen, die als Printklemmen ausgebildet sind, sind aus der Praxis in verschiedenen Ausgestaltungen bekannt. Derartige Printklemmen weisen entsprechende Kontaktpins auf, die in die Kontaktlöcher in der Leiterplatte eingepresst oder eingelötet werden. Sowohl das Löten als auch das Einpressen haben sich über Jahre als Technik zum Verbinden von Leiterplatten bewährt, da sie einen guten und dauerhaften elektrischen Kontakt zwischen den Kontaktpartnern - dem Kontaktpin und dem Kontaktloch - gewährleisten. Ein Nachteil sowohl des Lötens als auch des Einpressens besteht darin, dass beide Verbindungstechniken nicht reversibel sind, so dass eine einmal hergestellte Verbindung nicht - oder nur mit erhöhtem Aufwand - wieder getrennt werden kann. Darüber hinaus sind zur Herstellung der Verbindung zusätzliche Arbeitsschritte und/oder spezielle Werkzeuge erforderlich. Hier bieten Steckverbindungen, die in anderen Anwendungsbereichen seit Jahrzehnten verwendet werden, eine Alternative, da die Verbindung einfach von Hand hergestellt und darüber hinaus auch wieder getrennt werden kann.

Aus der Praxis ist seit einiger Zeit ein zur Anwendung bei Leiterplatten ausgebildeter Steckkontakt bekannt, der nach Art einer Federgabel ausgebildet ist und zwei flache, relativ zueinander federnde Kontaktschenkel aufweist, die über einen gemeinsamen Verbindungsbereich miteinander verbunden sind. Eine elektrische Anschlussklemme mit mehreren derartigen Steckkontakten ist aus der DE 10 2011 011 017 A1 bekannt. Die einzelnen Steckkontakte sind dabei in mehreren Reihen nebeneinander in Kammern des Anschlussgehäuses so angeordnet, dass sich die Steckkontakte senkrecht zur Ebene der Leiterplatte erstrecken. Zum Anschluss einzelner Leiter sind bei den Steckkontakten die Anschlussbereiche als Crimp-Anschluss ausgebildet. Dadurch können zwar mehrere Leiter mit einer Leiterplatte verbunden werden, bei der die einzelnen Kontaktlöcher einen geringen Abstand zueinander aufweisen, ein nachträgliches Anschließen oder Lösen einzelner Leiter ist bei der bekannten Anschlussklemme jedoch nicht möglich, vielmehr müssen die Leiter mit den Steckkontakten verbunden sein, bevor die Steckkontakte in die Kammern im Gehäuse eingesetzt werden.

Die EP 0 212 330 A2 offenbart eine Anschluss- bzw. Verbindungsklemme für elektrische Geräte mit einem zweiteiligen Isolierkörpergehäuse. Die Verbindungsklemme ist mit einer Kontaktfeder ausgestattet, die einen Federschenkel umfasst, der zusammen mit einem Bügelkörper einen Federkraftklemmanschluss für in eine Leitereinstecköffnung eingesteckte Leiter bilden. Der Federkraftklemmanschluss kann über eine Drucktaste von außen betätigt werden, wozu die Drucktaste in eine Öffnung im Gehäuse eingreifen muss. Die AT 12 576 U1 offenbart eine Anschluss- oder Verbindungsklemme für elektrische Leiter. Ein Kontaktrahmen und ein Federelement bilden zusammen eine Baueinheit als Kontaktkörper.

Die DE 199 64 616 B4 offenbart eine Klemme zum elektrischen Verbinden wenigstens eines elektrsischen Kontaktteils mit einem Leiterdraht. Das Kontaktteil besteht aus drei miteinander verbundenen Zungen, wobei die Zungen als federnder Steckkontakt ausgebildet sind.

Die DE 20 2008 010 347 U1 offenbart einen steckbaren PE-Schutzkontakt. Der Schutzkontakt weist eine scharfkantige Rastkontaktfahne auf, die in einen Schlitz in einem Objektgehäuseblech eingeklemmt wird. Die Rastkontaktfahne weist einen Rasteckkontakt auf, der zum elektrischen Anschluss an einen Leiteranschlusskontakt genutzt wird.

Der vorliegenden Erfindung liegt daher die Aufgabe zugrunde, eine eingangs beschriebe elektrische Anschlussklemme zur Verfügung zu stellen, mit der ein elektrischer Leiter auf einfache Art und Weise mit einer Leiterplatte verbunden werden kann. Der Anschluss eines Leiters oder ein Austausch des Leiters soll dabei auch vor Ort möglich sein.

Diese Aufgabe wird erfindungsgemäß durch die Merkmale des unabhängigen Patentanspruchs 1 gelöst. Vorteilhafte Ausgestaltungen sind Gegenstand der abhängigen Ansprüche.

Dadurch, dass die erfindungsgemäße elektrische Anschlussklemme einen Federkraftklemmanschluss zum Anschluss eines elektrischen Leiters und einen Steckkontakt zur Kontaktierung einer Leiterplatte aufweist, ist sowohl die Verbindung zwischen der Anschlussklemme und dem elektrischen Leiter als auch zwischen der Anschlussklemme und einer Leiterplatte einfach herstellbar und auch einfach wieder trennbar, d. h. beide elektrischen Verbindungen bzw. Anschlussstellen der elektrischen Anschlussklemme sind reversibel ausgebildet. Da bei der erfindungsgemäßen elektrischen Anschlussklemme der für den Anschluss des elektrischen Leiters vorgesehene Anschlussbereich des Stecckontakts nicht als Crimp-Anschluss sondern als Federkraftklemmanschluss ausgebildet ist, muss die elektrische Anschlussklemme nicht bereits mit einem elektrischen Leiter konfektioniert sein, sondern der Anschluss des elektrischen Leiters kann auch vor Ort oder auch nachdem die Anschlussklemme mit der Leiterplatte verbunden ist, vorgenommen werden. Als Klemmfeder wird dabei vorzugsweise eine U-förmige oder V-förmige Klemmfeder verwendet, so dass ein starrer oder mit einer Aderendhülse versehender Leiter direkt in die Klemmstelle eingesteckt werden kann.

Durch den das Metallteil mit dem Steckkontakt verbindenden Verbindungsbereich kann eine Entkopplung der beim Stecken und Ziehen der Kontaktschenkel auftretenden Kräfte von dem Federkraftklemmanschluss erfolgen, wenn der Verbindungsbereich eine gewissen Flexibilität in axialer Richtung aufweist. Dies kann einfach dadurch realisiert sein, dass der Verbindungsbereich zumindest teilweise senkrecht oder schräg zur Längsrichtung der Kontaktschenkel verläuft, so dass eine geringe axiale Verschiebung der Kontaktschenkel nicht direkt zu einer entsprechenden axialen Verschiebung des Metallteils führt. Das Metallteil und der Steckkontakt sind vorzugsweise einstückig miteinander ausgebildet, insbesondere aus einem metallischen Flachmaterial ausgestanzt und abgebogen.

Damit beim Anschließen eines elektrischen Leiters an die Anschlussklemme keine den Kontaktierungsbereich mit der Leiterplatte möglicherweise beschädigenden Kräfte übertragen werden, erfolgt vorzugsweise auch eine mechanische Entkopplung der beim Anschließen eines Leiters auftretenden Kräften von den Kontaktschenkel des Steckkontakts. Hierzu ist erfindungsgemäß das Gehäuse zweiteilig ausgebildet, so dass es ein erstes Gehäuseteil und ein zweites Gehäuseteil aufweist, wobei das erste Gehäuseteil relativ zum zweiten Gehäuseteil zwischen einer ersten Position und einer zweiten Position axial verschiebbar ist. Dabei sind die Klemmfeder und das Metallteil im ersten Gehäuseteil angeordnet, während die Kontaktschenkel des Steckkontakts in einer im zweiten Gehäuseteil ausgebildeten Kammer in Längsrichtung der Kammer axial verschiebbar angeordnet sind.

Die Verschiebung der Kontaktschenkel des Steckkontakts in der Kammer des zweiten Gehäuseteils wird durch eine Verschiebung des ersten Gehäuseteils aus seiner ersten Position in seine zweite Position - oder umgekehrt - bewirkt, wobei die Bewegungsrichtung des Gehäuseteils und die Bewegungsrichtung der Kontaktschenkel gleich sind. In der ersten Position des ersten Gehäuseteils befinden sich die Kontaktschenkel des Steckkontakts in der Kammer des zweiten Gehäuseteils, wobei die freien Enden der Kontaktschenkel nicht aus der dem ersten Gehäuseteil abgewandten Unterseite des zweiten Gehäuseteils herausragen. In der ersten Position des ersten Gehäuseteils sind die Kontaktschenkel des Steckkontakts somit geschützt innerhalb des zweiten Gehäuseteils angeordnet. Wird das erste Gehäuseteil aus seiner ersten Position in seine zweite Position verschoben, so verschiebt sich nicht nur das erste Gehäuseteil relativ zum zweiten Gehäuseteil, sondern es verschieben sich auch die Kontaktschenkel innerhalb der Kammer, wobei die freien Enden der Kontaktschenkel aus der Unterseite des zweiten Gehäuseteils herausragen, wenn das erste Gehäuseteil sich in seiner zweiten Position befindet.

Wird die elektrische Anschlussklemme auf eine Leiterplatte aufgesetzt, die ein zu den Kontaktschenkeln des Steckkontakts korrespondierendes Kontaktloch aufweist, so können die Kontaktschenkel dadurch einfach und sicher in das Kontaktloch in der Leiterplatte eingesteckt werden, dass das erste Gehäuseteil aus seiner ersten Position in seine zweite Position verschoben wird, nachdem die Anschlussklemme mit der Unterseite des zweiten Gehäuseteils auf der Leiterplatte aufgesetzt worden ist. Da die Kontaktschenkel dabei in der Kammer im zweiten Gehäuseteil geführt werden, wird ein Verkanten der Kontaktschenkel beim Einführen in das Kontaktloch in der Leiterplatte sicher verhindert.

Gemäß einer bevorzugten Ausgestaltung ist die axiale Verschiebbarkeit zwischen den beiden Gehäuseteilen dadurch sicher und einfach realisiert, dass das erste Gehäuseteil an dem dem zweiten Gehäuseteil zugewandten Ende einen hülsenförmigen Verbindungsbereich aufweist, in dem das zweite Gehäuseteil geführt ist. Das erste Gehäuseteil wird somit beim Verschieben aus seiner ersten Position in seine zweite Position weiter über das zweite Gehäuseteil aufgeschoben bzw. das zweite Gehäuseteil weiter in das erste Gehäuseteil eingeschoben. Am ersten Gehäuseteil ist dabei mindestens ein Anschlag und am zweiten Gehäuseteil mindestens ein korrespondierender Gegenanschlag ausgebildet und so angeordnet, dass der Anschlag in der zweiten Position des ersten Gehäuseteils am Gegenanschlag anliegt. Dadurch ist die maximal mögliche axiale Verschiebung des ersten Gehäuseteils relativ zum zweiten Gehäuseteil begrenzt.

Da durch die axiale Verschiebung des ersten Gehäuseteils aus seiner ersten Position in seine zweite Position die Kontaktschenkel des Steckkontakts ebenfalls axial verschoben werden, ist durch den Anschlag auch festgelegt, wie weit die freien Enden der Kontaktschenkel maximal aus der Unterseite des zweiten Gehäuseteils herausragen können. Hierdurch kann sichergestellt werden, dass sich im montierten Zustand der Anschlussklemme mit einer Leiterplatte die Kontaktschenkel des Steckkontakts mit einem vorgegebenen Kontaktbereich innerhalb des Kontaktloches in der Leiterplatte befinden.

Vorzugsweise ist im hülsenförmigen Verbindungsbereich des ersten Gehäuseteils mindestens ein Fenster ausgebildet, in das ein am zweiten Gehäuseteil ausgebildeter, radial sich erstreckender Vorsprung eingreift. Sind im hülsenförmigen Verbindungsbereich an zwei einander gegenüberliegenden Seiten des ersten Gehäuseteils zwei Fenster ausgebildet, so weist das zweite Gehäuseteil entsprechend auch zwei Vorsprünge auf.

Gemäß einer vorteilhaften Ausgestaltung weist der mindestens eine Vorsprung - oder beide Vorsprünge - eine Einführschräge und eine Stufe bzw. Kante auf, wobei in der ersten Position des ersten Gehäuseteils die Stufe des Vorsprungs an der dem zweiten Gehäuseteil nahen ersten Rand des Fensters anliegt. In der zweiten Position des ersten Gehäuseteils ist dagegen die Stufe vom ersten Rand des Fensters beabstandet, wobei dann vorzugsweise die Einführschräge des Vorsprungs an dem dem zweiten Gehäuseteil fernen zweiten Rand des Fensters anliegt. Durch die Einführschräge wird die Montage bzw. das Zusammenstecken der beiden Gehäuseteile erleichtert. Die axiale Verschiebbarkeit des ersten Gehäuseteils wird dabei in erster Linie durch den zuvor bereits beschriebenen Anschlag am ersten Gehäuseteil und den korrespondierenden Gegenanschlag am zweiten Gehäuseteil begrenzt. Der Anschlag am ersten Gehäuseteil kann auf einfache Art und Weise durch die vordere Stirnseite des hülsenförmigen Verbindungsbereichs, d. h. die vordere Stirnseite des ersten Gehäuseteils realisiert sein, während der Gegenanschlag von einem entsprechenden Bund oder einer Stufe am zweiten Gehäuseteil gebildet wird.

Um ein ungewolltes Verschieben des ersten Gehäuseteils aus der ersten Position in die zweite Position zu verhindern, ist das erste Gehäuseteil vorzugsweise in seiner ersten Position am zweiten Gehäuseteil verrastbar. Die Verrastung zwischen den beiden Gehäuseteilen kann durch die Ausbildung mindestens einer Rastnase und mindestens einer korrespondierenden Rastausnehmung realisiert sein, wobei die Rastnase am ersten Gehäuseteil oder am zweiten Gehäuseteil und die dazu korrespondierende Rastausnehmung dann entsprechend am zweiten Gehäuseteil oder am ersten Gehäuseteil vorgesehen sein kann. Konstruktiv besonders einfach ist es, wenn am zweiten Gehäuseteil eine sich radial etwas erstreckenden Rastnase ausgebildet ist, an der in der ersten Position des ersten Gehäuseteils die Stirnseite des ersten Gehäuseteils anliegt. Die Rastnase am zweiten Gehäuseteil ist durch Ausbildung einer entsprechenden Schräge oder eine Stufe mit einer relativ geringen Höhe so ausgebildet, dass das erste Gehäuseteil aufgrund der Elastizität des hülsenförmigen Verbindungsbereichs und/oder der Rastnase mit geringem Kraftaufwand über die Rastnase geschoben werden kann.

Gemäß einer weiteren besonders bevorzugten Ausgestaltung der Erfindung sind im ersten Gehäuseteil mindestens ein Anschlag und am Metallteil mindestens ein korrespondierender Gegenanschlag ausgebildet, wodurch das Metallteil in dem ersten Gehäuseteil in seiner Lage fixiert ist. Beim Einstecken eines Leiters auftretende Kräfte werden so von dem Metallteil in das Gehäuse abgeleitet, so dass sie sich nicht auf den Kontaktbereich zwischen den Kontaktschenkeln des Steckkontakts und dem Kontaktloch in einer Leiterplatte, in das die Kontaktschenkel eingesteckt sind, auswirken. Der Anschlag kann beispielsweise als Vorsprung im ersten Gehäuseteil ausgebildet sein, der mit einer entsprechenden Kante des Metallteils als Gegenanschlag zusammenwirkt. Dadurch wird eine axiale Verschiebung des Metallteils beim Einstecken eines Leiters in die Klemmstelle oder beim Öffnen der Klemmstelle verhindert. Alternativ zu der zuvor beschriebenen Ausgestaltung kann auch im Gehäuse eine entsprechende Ausnehmung ausgebildet sein, in die ein am Metallteil ausgebildeter Vorsprung eingreift. Durch die Ausbildung des mindestens einen Anschlags und des mindestens einen korrespondierenden Gegenanschlags ist sichergestellt, dass beim Anschließen oder beim Lösen eines Leiters auf das Metallteil wirkende Betätigungskräfte nicht auf die Leiterplatte übertragen werden.

Zur einfachen Montage der elektrischen Anschlussklemme auf einer Leiterplatte ist gemäß einer weiteren vorteilhaften Ausgestaltung vorgesehen, dass an der dem ersten Gehäuseteil abgewandten Unterseite des zweiten Gehäuseteils mindestens ein Justierelement ausgebildet ist, das in eine korrespondierende Ausnehmung in der Leiterplatte einsteckbar ist. Das freie Ende des Justierelements ist dabei vorzugsweise konusförmig ausgebildet, wodurch das Einführen des Justierelements in die korrespondierende Ausnehmung in der Leiterplatte erleichtert wird. Durch die Ausbildung des mindestens einen Justierelements wird eine Vorzentrierung des Steckkontakts gewährleistet, so dass die Kontaktschenkel des Steckkontakts anschließend einfacher und zentral in das Kontaktloch in der Leiterplatte eingesteckt werden, wenn das erste Gehäuseteil aus der ersten Position in die zweite Position verbracht wird.

Um die elektrische Anschlussklemme im gesteckten Zustand an der Leiterplatte zu fixieren, ist gemäß einer weiteren vorteilhaften Ausgestaltung vorgesehen, dass an der Unterseite des zweiten Gehäuseteils mindestens ein Fixierelement ausgebildet ist, das in eine korrespondierende Ausnehmung in der Leiterplatte eingesteckt wird. Bei dem Fixierelement kann es sich beispielsweise um ein Rastelement handeln, das Rastvorsprünge aufweist, mit denen das Gehäuse der elektrischen Anschlussklemme an der Leiterplatte sicher fixiert werden kann. Alternativ dazu kann das mindestens eine Fixierelement auch als Anschlussflansch ausgebildet sein, so dass das Gehäuse mittels einer im Anschlussflansch angeordneten Schraube an einer Leiterplatte verschraubt werden kann. Dabei kann das Fixierelement selber auch die Funktion des zuvor genannten Justierelements aufweisen, indem beispielsweise das vordere Ende des Fixierelements konusförmig ausgebildet ist.

Gemäß einer letzten bevorzugten Ausgestaltung der erfindungsgemäßen elektrischen Anschlussklemme, die hier noch kurz beschrieben wird, erfolgt das Öffnen der Klemmstelle nicht mittels eines in die Betätigungsöffnung eingeführten separaten Betätigungswerkzeugs, beispielsweise der Spitze eines Schraubendrehers, sondern mit Hilfe eines Betätigungsdrückers, der verschiebbar in der Betätigungsöffnung angeordnet ist. Der Betätigungsdrücker kann dabei aus einer ersten Position, in der der Federkraftklemmanschluss geschlossen ist, in eine zweite Position verschoben werden, in der der Betätigungsdrücker mit seinem dem Klemmschenkel zugewandten Ende den Klemmschenkel gegen die Federkraft der Klemmfeder auslenkt, so dass der Federkraftklemmanschluss geöffnet wird. Dann kann ein angeschlossener Leiter einfach aus der Klemmstelle herausgezogen oder ein flexibler Leiter in die Klemmstelle eingeführt werden.

Im Einzelnen gibt es nun eine Mehrzahl von Möglichkeiten, die erfindungsgemäße elektrische Anschlussklemme auszugestalten und weiterzubilden. Dazu wird verwiesen sowohl auf die dem Patentanspruch 1 nachgeordneten Patentansprüche, als auch auf die nachfolgende Beschreibung bevorzugte Ausführungsbeispiele in Verbindung mit der Zeichnung. In der Zeichnung zeigen
- Fig. 1: ein bevorzugtes Ausführungsbeispiel einer erfindungsgemäßen elektrischen Anschlussklemme in Vorraststellung, im Längsschnitt,
- Fig. 2: die elektrische Anschlussklemme gemäß Fig. 1, in Vorraststellung und in Endstellung auf einer Leiterplatte
- Fig. 3: ein vergrößerte Darstellung eines Ausschnitts der Anschlussklemme gemäß Fig. 1,
- Fig. 4: eine perspektivische Darstellung der Anschlussklemme gemäß Fig. 1, ohne Gehäuse, und
- Fig. 5: eine perspektivische Darstellung einer zweiten Ausführung einer Anschlussklemme, ohne Gehäuse.
Fig. 1 zeigt ein erstes bevorzugtes Ausführungsbeispiel einer erfindungsgemäßen elektrischen Anschlussklemme 1 mit einem Gehäuse 2 aus Kunststoff, wobei das Gehäuse 2 zweiteilig ausgebildet ist, nämlich ein erstes Gehäuseteil 2a und ein zweites Gehäuseteil 2b aufweist. In dem ersten Gehäuseteil 2a sind eine Klemmfeder 3 und ein Metallteil 4 angeordnet. Die etwa V-förmige Klemmfeder 3 weist einen Klemmschenkel 5 und einen Anlageschenkel 6 auf, wobei der Klemmschenkel 5 und ein Abschnitt 7 des Metallteils 4 einen Federkraftklemmanschluss für einen anzuschließenden elektrischen Leiter 8 bilden. Dazu wird der Leiter 8 von dem freien Ende des Klemmschenkels 5 gegen die gegenüberliegende Seite des Abschnitts 7 des Metallteils 4 gedrückt.

Das Gehäuse 2, dessen Längserstreckung in Anschlussrichtung des Leiters 8 verläuft, weist an einer Stirnseite eine Leitereinführungsöffnung 9 zum Einführen des anzuschließenden elektrischen Leiters 8 und eine Betätigungsöffnung 10 auf, in der ein Betätigungsdrücker zum Öffnen der Klemmstelle verschiebbar angeordnet ist. Ist die Klemmstelle zwischen dem Klemmschenkel 5 und dem Abschnitt 7 geöffnet, d. h. der Klemmschenkel 5 entgegen der Federkraft der Klemmfeder 3 ausgelenkt, so kann ein angeschlossener Leiter 8 aus der Klemmstelle und damit auch aus der Anschlussklemme 1 herausgezogen werden.

Das insgesamt etwa U-förmige Metallteil 4 ist über einen Verbindungsbereich 11 mit einem Steckkontakt 12 elektrisch und mechanisch verbunden, wobei der Steckkontakt 12 zwei relativ zueinander federnde Kontaktschenkel 13, 14 aufweist. Bei in Fig. 1 dargestellten Ausführungsbeispiel weist der Verbindungsbereich 11 zwei Verbindungsstege 11a, 11b auf, die eine gewisse Flexibilität in axialer Richtung aufweisen, so dass an den Kontaktschenkel 13, 14 angreifenden axiale Kräfte nur reduziert auf das Metallteil 4 übertragen werden. Bei dem dargestellten Ausführungsbeispiel sind das Metallteil 4 und der Steckkontakt 12 aus einem metallischen Flachmaterial ausgestanzt und abgebogen, so dass sich die insbesondere in Fig. 4 erkennbare Form ergibt. Die Kontaktschenkel 13, 14 dienen zum Einstecken in ein Kontaktloch 15 in einer Leiterplatte 16, wie dies aus Fig. 2 erkennbar ist.

Aus den beiden Darstellungen gemäß Fig. 2a und Fig. 2b ist darüber hinaus erkennbar, dass das erste Gehäuseteil 2a relativ zum zweiten Gehäuseteil 2b axial verschiebbar ist. In Fig. 2a ist das erste Gehäuseteil 2a in der ersten Position, der Vorraststellung, dargestellt, während in Fig. 2b das erste Gehäuseteil 2a in der zweiten Position gezeigt ist. In der ersten Position des ersten Gehäuseteils 2a befinden sich die beiden Kontaktschenkel 13, 14 des Steckkontakts 12 in einer im zweiten Gehäuseteil 2b ausgebildeten Kammer 17, so dass die Kontaktschenkel 13, 14 in der Vorraststellung durch das zweite Gehäuseteil 2b geschützt sind. Wie auch aus Fig. 1 ersichtlich ist, ragen die freien Enden 13a, 14a der Kontaktschenkel 13, 14 in der ersten Position des ersten Gehäuseteils 2a nicht über die dem ersten Gehäuseteil 2a abgewandte Unterseite 18 des zweiten Gehäuseteils 2b hinaus. Dies führt dazu, dass dann, wenn die elektrische Anschlussklemme 1 gemäß Fig. 2b in der Vorraststellung auf einer Leiterplatte 16 aufgesteckt ist, die freien Enden 13a, 14a der Kontaktschenkel 13, 14 noch nicht in das Kontaktloch 15 eintauchen.

Ist dagegen das erste Gehäuseteil 2a aus seiner ersten Position in seine zweite Position verschoben, wie dies in Fid. 2b dargestellt ist, so ist nicht nur das erste Gehäuseteil 2a relativ zum zweiten Gehäuseteil 2b verschoben, sondern es ist auch der Steckkontakt 12 relativ zum zweiten Gehäuseteil 2b verschoben, so dass dann die freien Enden 13a, 14a der Kontaktschenkel 13, 14 aus der Unterseite 18 des zweiten Gehäuseteils 2b herausragen. Ist die Anschlussklemme 1 auf einer Leiterplatte 16 aufgesetzt, so tauchen die freien Enden 13a, 14a in das Kontaktloch 15 in der Leiterplatte 16 ein, wodurch der Stecckontakt 12 mit der Leiterplatte 16 elektrisch leitend verbunden ist.

Das erste Gehäuseteil 2a weist an dem dem zweiten Gehäuseteil 2b zugeordneten Ende einen hülsenförmigen Verbindungsbereich 19 auf, in dem das zweite Gehäuseteil 2b geführt ist. Das erste Gehäuseteil 2a wird somit - wie aus einem Vergleich der Figuren 2a und 2b ersichtlich ist - beim Verschieben aus der ersten Position in die zweite Position weiter über das zweite Gehäuseteil 2b in Richtung der Leitplatte 16 geschoben. Um die axiale Bewegung des ersten Gehäuseteils 2a relativ zum zweiten Gehäuseteil 2b zu begrenzen, ist am ersten Gehäuseteil 2a ein Anschlag ausgebildet, der von der Stirnseite 20 des Verbindungsbereichs 19 bzw. des ersten Gehäuseteils 2a gebildet wird. Korrespondierend dazu weist das zweite Gehäuseteil 2b einen Bund 21 als Gegenanschlag auf, wobei in der zweiten Position des ersten Gehäuseteils 2a die Stirnseite 20 am Bund 21 anliegt.

In dem hülsenförmigen Verbindungsbereich 19 des ersten Gehäuseteils 2a sind darüber hinaus auf einander gegenüberliegenden Seiten des Gehäuseteils 2a zwei Fenster 22 ausgebildet, in die im montierten Zustand der beiden Gehäuseteile 2a, 2b jeweils ein radial sich erstreckender Vorsprung 23 des zweiten Gehäuseteils 2b eingreift. Die beiden Vorsprünge 23 weisen jeweils eine Einführschräge 24 und eine Stufe 25 auf, die sich unmittelbar an die Einführschräge 24 anschließt. Die Einführschräge 24 verläuft in Aufsteckrichtung des ersten Gehäuseteils 2a, so dass durch die Elastizität der Vorsprünge 23 sowie des hülsenförmigen Verbindungsbereichs 19 das erste Gehäuseteil 2a zur Verbindung mit dem zweiten Gehäuseteil 2b einfach über die Einführschräge 24 in die in Fig. 1 und Fig. 2a gezeigte Vorraststellung auf das zweite Gehäuseteil 2b aufgeschoben werden kann.

In der ersten Position des ersten Gehäuseteils 2a liegt der Vorsprung 23 mit seiner Stufe 25 am ersten, vorderen Rand 26 des Fensters 22 an. In der zweiten Position des ersten Gehäuseteils 2a ist dagegen die Stufe 25 von dem ersten Rand 26 des Fensters 22 beabstandet. Wie aus Fig. 2b erkennbar ist, liegt in der zweiten Position des ersten Gehäuseteils 2a die Einführschräge 24 des Vorsprungs 23 am zweiten, hinteren Rand 27 des Fensters 22 an. Durch die Ausbildung der Fenster 22 im Verbindungsbereich 19 des ersten Gehäuseteils 2a sowie die Ausbildung der Vorsprünge 23 und des Bundes 21 am zweiten Gehäuseteil 2b wird somit sichergestellt, dass das erste Gehäuseteil 2a beim Aufstecken und Abziehen nur zwischen der ersten Position und der zweiten Position verschoben werden kann.

Damit bei der elektrischen Anschlussklemme 1 das erste Gehäuseteil 2a vor der Montage auf einer Leiterplatte 16 sicher in der ersten Position verbleibt, ist zwischen den beiden Gehäuseteilen 2a, 2b eine Verrastung vorgesehen. Bei dem dargestellten bevorzugten Ausführungsbeispiel sind dazu am zweiten Gehäuseteil 2b zwei radial sich etwas erstreckende Rastnasen 28 ausgebildet. Die beiden Rastnasen 28 weisen einen Abstand von der Stufe 25 des jeweils zugeordneten Vorsprungs 23 auf, der etwas größer ist, als der Abstand zwischen der Stirnseite 20 des Verbindungsbereichs 19 und dem ersten Rand 26 des in dem Verbindungsbereich 19 ausgebildeten Fensters 22. Dieser Abschnitt des Verbindungsbereichs 19 ist somit in der ersten Position des ersten Gehäuseteils 2a zwischen der Stufe 25 des Vorsprungs 23 und der Rastnase 28 angeordnet und verrastet. Damit ein gewolltes Verschieben des ersten Gehäuseteils 2a aus der ersten Position in die zweite Position nicht mit einem zu großen Kraftaufwand verbunden ist, weist die Rastnase 28 eine relativ geringe Höhe auf. Insbesondere ist die Höhe der Rastnase 28 kleiner als die Höhe des Vorsprungs 23.

Aus der vergrößerten Darstellung eines Ausschnitts der Anschlussklemme 1 gemäß Fig. 3 ist erkennbar, dass im ersten Gehäuseteil 2a ein als Anschlag für das Metallteil 4 dienender Vorsprung 29 ausgebildet ist, der mit einer als Gegenanschlag dienenden Kante 30 am Metallteil 4 zusammenwirkt, so dass das Metallteil 4 in seiner Lage innerhalb des ersten Gehäuseteils 2a fixiert ist. Dies führt dazu, dass beim Einstecken eines Leiters 8 in die Anschlussklemme 1 auftretende Betätigungskräfte von dem Metallteil 4 in das erste Gehäuseteil 2a abgeleitet werden, so dass diese Kräfte nicht auf den Kontaktbereich zwischen den Kontaktschenkeln 13, 14 und dem Kontaktloch 15 oder die Leiterplatte 16 übertragen werden. Ein im ersten Gehäuseteil 2a ausgebildeter zweiter Vorsprung 31 sorgt dafür, dass das Metallteil 4 auch dann in seiner Lage fixiert ist, wenn an einem in die Klemmstelle eingeführten elektrischen Leiter 8 Zugkräfte angreifen. Der Vorsprung 31 im ersten Gehäuseteil 2a wirkt dann mit einer rückseitigen zweiten Kante 32 des Metallteils 4 zusammen, so dass auch an einem angeschlossenen elektrischen Leiter 8 angreifende Zugkräfte nicht auf die Kontaktstelle des Steckkontakts 12 übertragen werden.

Zur einfachen Montage und Befestigung der elektrischen Anschlussklemme 1 an einer Leiterplatte 16 weist das zweite Gehäuseteil 2b an seiner Unterseite 18 mindestens ein Justierelement 33 auf, das in eine korrespondierende Ausnehmung in der Leiterplatte 16 einsteckbar ist. Das freie Ende 34 des Justierelements 33 ist dabei konusförmig ausgebildet, wodurch das Einführen des Justierelements 33 in die korrespondierende Ausnehmung in der Leiterplatte 16 erleichtert wird. Bei dem dargestellten Ausführungsbeispiel ist das Justierelement 33 als Anschlussflansch 35 ausgebildet, so dass das Gehäuse 2 der Anschlussklemme 1 mittels einer im Anschlussflansch 35 angeordneten Schraube an der Leiterplatte 16 verschraubt werden kann. Neben einem kombinierten Justier- und Fixierelement, wie es bei dem dargestellten Ausführungsbeispiel realisiert ist, kann das zweite Gehäuseteil 2b auch voneinander separate einzelne Justierelemente und Fixierelemente aufweisen, bei denen es sich wiederum um Anschlussflansche oder auch um Rastzapfen handeln kann.

Um die Klemmstelle zwischen dem freien Ende des Klemmschenkels 5 der Klemmfeder 3 und dem gegenüberliegenden Abschnitt 7 des Metallteils 4 einfach öffnen zu können, ist in der Betätigungsöffnung 10 ein Betätigungsdrücker 36 verschiebbar angeordnet. Wird der Betätigungsdrücker 36 aus der in den Figuren dargestellten ersten Position weiter in die Betätigungsöffnung 10 im ersten Gehäuseteil 2a eingeschoben, so lenkt das dem Klemmschenkel 5 zugewandte Ende 37 des Betätigungsdrückers 36 den Klemmschenkel 5 entgegen der Federkraft der Klemmfeder 3 aus, so dass der Federkraftklemmanschluss geöffnet wird. Dann kann ein zuvor angeschlossener elektrischer Leiter 8 einfach aus der Klemmstelle herausgezogen oder ein flexibler Leiter in die Klemmstelle eingesteckt werden.

In Fig. 5 sind ein Metallteil 4 und ein damit über den Verbindungsbereich 11 verbundener Steckkontakt 12 dargestellt, bei dem sich die Ausgestaltung des Steckkontakts 12 etwas von dem in den Fig. 1 bis 4 dargestellten Steckkontakt 12 unterscheidet. Bei dem in Fig. 5 dargestellten Ausführungsbeispiel weisen die Kontaktschenkel 13, 14 jeweils nur eine Federzunge auf, während bei dem Steckkontakt gemäß den Fig. 1 bis 4 die beiden Kontaktschenkel 13, 14 jeweils von zwei Federzungen, die nebeneinanderliegend angeordnet sind, gebildet werden.

Auch wenn in den Figuren nur eine elektrische Anschlussklemme 1 dargestellt ist, an die nur ein elektrischer Leiter 8 angeschlossen werden kann, so ist die erfindungsgemäße Anschlussklemme 1 nicht darauf beschränkt. Vielmehr ist es ohne weiteres möglich, dass in einem Gehäuse mehrere Metallteile mit mehreren Klemmfedern und mehreren Steckkontakten angeordnet sind. Die einzelnen Metallteile mit den jeweiligen Steckkontakten können dann in einzelnen Kammern des Gesamtgehäuses angeordnet sein, so dass die einzelnen metallischen Teile voneinander isoliert und nebeneinander angeordnet sind.

## Patentansprüche

1. Elektrische Anschlussklemme (1) mit einem Gehäuse (2), mit einer Klemmfeder (3) und mit einem Metallteil (4), wobei die Klemmfeder (3) einen Klemmschenkel (5) und einen Anlageschenkel (6) aufweist und der Klemmschenkel (5) mit einem Abschnitt (7) des Metallteils (4) einen Federkraftklemmanschluss für einen anzuschließenden elektrischen Leiter (8) bildet und wobei im Gehäuse (2) eine Leitereinführungsöffnung (9) zum Einführen des elektrischen Leiters (8) und eine Betätigungsöffnung (10) zum Öffnen des Federkraftklemmanschlusses ausgebildet sind, wobei das Metallteil (4) über mindestens einen Verbindungsbereich (11) mit einem Steckkontakt (12) elektrisch und mechanisch verbunden ist, und
wobei der Steckkontakt (12) zwei relativ zueinander federnde Kontaktschenkel (13, 14) zum Einstecken in ein Kontaktloch (15) einer Leiterplatte (16) aufweist.
**dadurch gekennzeichnet,**
**dass** das Gehäuse (2) zweiteilig ausgebildet ist, nämlich ein erstes Gehäuseteil (2a) und ein zweites Gehäuseteil (2b) aufweist, wobei das erste Gehäuseteil (2a) relativ zum zweiten Gehäuseteil (2b) zwischen einer ersten Position und einer zweiten Position axial verschiebbar ist,
wobei die Klemmfeder (3) und das Metallteil (4) im ersten Gehäuseteil (2a) angeordnet sind und die Kontaktschenkel (13, 14) des Steckkontakts (12) in einer im zweiten Gehäuseteil (2b) ausgebildeten Kammer (17) in Längsrichtung der Kammer (17) axial verschiebbar angeordnet sind, und
**dass** die Kontaktschenkel (13, 14) des Steckkontakts (12) in der ersten Position des ersten Gehäuseteils (2a) mit ihren freien Enden (13a, 14a) nicht aus der dem ersten Gehäuseteil (2a) abgewandten Unterseite (18) des zweiten Gehäuseteils (2b) herausragen, während die Kontaktschenkel (13, 14) in der zweiten Position des ersten Gehäuseteils (2a) mit ihren freien Enden (13a, 14a) aus der Unterseite (18) des zweiten Gehäuseteils (2b) herausragen.

2. Elektrische Anschlussklemme nach Anspruch 1, **dadurch gekennzeichnet, dass** das erste Gehäuseteil (2a) an dem dem zweiten Gehäuseteil (2b) zugeordneten Ende einen hülsenförmigen Verbindungsbereich (19) aufweist, in dem das zweite Gehäuseteil (2b) geführt ist, und dass am ersten Gehäuseteil (2a) mindestens ein Anschlag (20) und am zweiten Gehäuseteil (2b) mindestens ein korrespondierender Gegenanschlag (21) ausgebildet ist, wobei in der zweiten Position des ersten Gehäuseteils (2a) der Anschlag (20) am Gegenanschlag (21) anliegt.

3. Elektrische Anschlussklemme nach Anspruch 2, **dadurch gekennzeichnet, dass** in dem hülsenförmigen Verbindungsbereich (19) des ersten Gehäuseteils (2a) mindestens ein Fenster (22) ausgebildet ist, in das ein am zweiten Gehäuseteil (2b) ausgebildeter, radial sich erstreckender Vorsprung (23) eingreift.

4. Elektrische Anschlussklemme nach Anspruch 3, **dadurch gekennzeichnet, dass** der Vorsprung (23) eine Einführschräge (24) und eine Stufe (25) aufweist, wobei in der ersten Position des ersten Gehäuseteils (2a) der dem zweiten Gehäuseteil (2b) nahe erste Rand (26) des Fensters (22) an der Stufe (25) des Vorsprungs (23) anliegt, während in der zweiten Position des ersten Gehäuseteils (2a) der erste Rand (26) des Fensters (22) von der Stufe (25) des Vorsprungs (23) beabstandet ist und vorzugsweise der dem zweiten Gehäuseteil (2b) ferne zweite Rand (27) des Fensters (22) an der Einführschräge (24) des Vorsprungs (23) anliegt.

5. Elektrische Anschlussklemme nach einem der Ansprüche 1 bis 4, **dadurch gekennzeichnet, dass** das erste Gehäuseteil (2a) in seiner ersten Position mit dem zweiten Gehäuseteil (2b) verrastbar ist.

6. Elektrische Anschlussklemme nach Anspruch 1 bis 5, **dadurch gekennzeichnet, dass** im ersten Gehäuseteil (2a) mindestens ein Anschlag (29) und am Metallteil (4) mindestens ein korrespondierender Gegenanschlag (30) ausgebildet sind, über die das Metallteil (4) im ersten Gehäuseteil (2a) insbesondere in Einsteckrichtung (E) eines anzuschließenden Leiters (8) in seiner Lage fixiert ist.

7. Elektrische Anschlussklemme einem der Ansprüche 1 bis 6, **dadurch gekennzeichnet, dass** an der dem ersten Gehäuseteil (2a) abgewandten Unterseite (18) des zweiten Gehäuseteils (2b) mindestens ein Justierelement (33) ausgebildet ist, das in eine korrespondierende Ausnehmung in der Leiterplatte (16) einsteckbar ist.

8. Elektrische Anschlussklemme nach einem der Ansprüche 1 bis 7, **dadurch gekennzeichnet, dass** an der dem ersten Gehäuseteil (2a) abgewandten Unterseite (18) des zweiten Gehäuseteils (2b) mindestens ein Fixierelement (35) ausgebildet sind, das in eine korrespondierende Ausnehmung in der Leiterplatte (16) einsteckbar ist.

9. Elektrische Anschlussklemme nach einem der Ansprüche 1 bis 8, **dadurch gekennzeichnet, dass** in der Betätigungsöffnung (10) ein Betätigungsdrücker (36) derart angeordnet ist, dass er aus einer ersten Position, in der der Federkraftklemmanschluss geschlossen ist, in eine zweite Position verschiebbar ist, in der der Betätigungsdrücker (36) mit seinem dem Klemmschenkel (5) zugewandten ersten Ende (37) den Klemmschenkel (5) gegen die Federkraft der Klemmfeder (3) auslenkt, so dass Federkraftklemmanschluss geöffnet ist.

## Claims

1. Electrical connection terminal (1) with a housing (2), with a clampimg spring (3) and with a metal part (4) wherein the clampimg spring (3) has a clamping leg (5) and a contact leg (6) and the clamping leg (5) and a section (7) of the metal part (4) form a spring force clamping connection for an electrical lead (8) to be connected and wherein a lead insertion opening (9) for inserting the electrical lead (8) and an actuation opening (10) for opening the spring force clamping connection are formed in the housing (2), wherein the metal part (4) is electrically and mechanically connected to a plug-in contact (12) via at least one connecting region (11), and
wherein the plug-in contact (12) has two contact legs (13, 14) which are resilient relative to one another for plugging into a contact hole (15) of a circuit board (16),
**characterized in**
**that** the housing (2) is formed in two parts, namely a first housing part (2a) and a second housing part (2b), wherein the first housing part (2a) is axially movable relative to the second housing part (2b) between a first position and a second position,
wherein the clampimg spring (3) and the metal part (4) are arranged in the first housing part (2a) and the contact legs (13, 14) of the plug-in contact (12) are arranged in a chamber (17) formed in the second housing part (2b) so as to be axially movable in the longitudinal direction of the chamber (17), and
**that**, in the first position of the first housing part (2a), the contact legs (13, 14) of the plug-in contact (12) do not protrude with their free ends (13a, 14a) from the bottom (18) of the second housing part (2b), which faces away from the first housing part (2a), whereas, in the second position of the first housing part (2a), the contact legs (13, 14) protrude with their free ends (13a, 14a) from the bottom (18) of the second housing part (2b).

2. Electrical connection terminal according to claim 1, **characterized in that** the first housing part (2a) has a sleeve-shaped connecting region (19) at the end associated with the second housing part (2b), in which region the second housing part (2b) is guided, and that at least one stop (20) is formed on the first housing part (2a) and at least one corresponding counter-stop (21) is formed on the second housing part (2b), wherein the stop (20) bears against the counter-stop (21) in the second position of the first housing part (2a).

3. Electrical connection terminal according to claim 2, **characterized in that** at least one window (22) is formed in the sleeve-shaped connecting region (19) of the first housing part (2a), in which window (22) a radially extending projection (23) formed on the second housing part (2b) engages.

4. Electrical connection terminal according to claim 3, **characterized in that** the projection (23) has a feed bevel (24) and a step (25), wherein in the first position of the first housing part (2a) the first edge (26) of the window (22) close to the second housing part (2b) abuts the step (25) of the projection (23), while in the second position of the first housing part (2a) the first edge (26) of the window (22) is spaced from the step (25) of the projection (23) and preferably the second edge (27) of the window (22) farther from the second housing part (2b) abuts the feed bevel (24) of the projection (23).

5. Electrical connection terminal according to any one of claims 1 to 4, **characterized in that** the first housing part (2a) is lockable in its first position with the second housing part (2b).

6. Electrical connection terminal according to claims 1 to 5, **characterized in that** at least one stop (29) is formed in the first housing part (2a) and at least one corresponding counter-stop (30) is formed on the metal part (4), by means of which the metal part (4) is fixed in its position in the first housing part (2a), in particular in the insertion direction (E) of a lead (8) to be connected.

7. Electrical connection terminal according to any one of claims 1 to 6, **characterized in that** at least one adjusting element (33) is formed on the bottom (18) of the second housing part (2b) facing away from the first housing part (2a), which adjusting element (33) can be inserted into a corresponding recess in the printed circuit board (16).

8. Electrical connection terminal according to any one of claims 1 to 7, **characterized in that** at least one fixing element (35), which can be inserted into a corresponding recess in the circuit board (16), is formed on the bottom (18) of the second housing part (2b) facing away from the first housing part (2a).

9. Electrical connection terminal according to any one of claims 1 to 8, **characterized in that** an actuating pusher (36) is arranged in the actuation opening (10) in such a manner that it can be moved from a first position, in which the spring force clamping connection is closed, into a second position, in which the actuating pusher (36) deflects the clamping leg (5) with its first end (37) facing the clamping leg (5) against the spring force of the clamping spring (3), so that spring force clamping connection is opened.

## Revendications

1. Serre-fil électrique (1) comprenant un boîtier (2), un ressort de serrage (3) et une partie métallique (4), le ressort de serrage (3) comportant une branche de serrage (5) et une branche d'appui (6) et la branche de serrage (5) formant avec une portion (7) de la partie métallique (4) une borne de serrage à ressort destinée à un conducteur électrique (8) à raccorder et une ouverture d'insertion (9) de conducteur pour insérer le conducteur électrique (8) et une ouverture d'actionnement (10) pour ouvrir la borne de serrage à ressort étant ménagées dans le boîtier (2), la partie métallique (4) étant reliée électriquement et mécaniquement à un contact enfichable (12) par le biais d'au moins une zone de liaison (11), et
le contact enfichable (12) comportant deux branches de contact (13, 14) élastiques l'une par rapport à l'autre et destinées à être insérées dans un trou de contact (15) d'une carte de circuit imprimé (16),
**caractérisé en que**
le boîtier (2) est formé de deux parties, à savoir une première partie de boîtier (2a) et une deuxième partie de boîtier (2b), la première partie de boîtier (2a) pouvant coulisser axialement par rapport à la deuxième partie de boîtier (2b) entre une première position et une deuxième position,
le ressort de serrage (3) et la partie métallique (4) étant disposés dans la première partie de boîtier (2a) et les branches de contact (13, 14) du contact enfichable (12) étant disposées dans une chambre (17), ménagée dans la deuxième partie de boîtier (2b), de manière à pouvoir coulisser axialement dans la direction longitudinale de la chambre (17), et en ce que
les branches de contact (13, 14) du contact enfichable (12) ne font pas saillie, dans la première position de la première partie de boîtier (2a), au niveau de leurs extrémités libres (13a, 14a), du côté inférieur (18) de la deuxième partie de boîtier (2b) qui est tourné à l'opposé de la première partie de boîtier (2a), tandis que les branches de contact (13, 14) font saillie, dans la deuxième position de la première partie de boîtier (2a), au niveau de leurs extrémités libres (13a, 14a), du côté inférieur (18) de la deuxième partie de boîtier (2b).

2. Serre-fil électrique selon la revendication 1, **caractérisé en ce que** la première partie de boîtier (2a) comporte, à l'extrémité associée à la deuxième partie de boîtier (2b), une zone de liaison (19) en forme de manchon dans laquelle la deuxième partie de boîtier (2b) est guidée et **en ce qu'**au moins une butée (20) est formée au niveau de la première partie de boîtier (2a) et au moins un butée antagoniste correspondante (21) est formée au niveau de la deuxième partie de boîtier (2b), la butée (20) prenant appui sur la butée antagoniste (21) dans la deuxième position de la première partie de boîtier (2a).

3. Serre-fil électrique selon la revendication 2, **caractérisée en ce qu'**au moins une fenêtre (22), dans laquelle s'engage une saillie (23) s'étendant radialement (2b) et formée au niveau de la deuxième partie de boîtier (2b), est ménagée dans la zone de liaison (19) en forme de manchon de la première partie de boîtier (2a).

4. Serre-fil électrique selon la revendication 3, **caractérisé en ce que** la saillie (23) comporte un biseau d'insertion (24) et un gradin (25), le premier bord (26) de la fenêtre (22), lequel est proche de la deuxième partie de boîtier (2b), est en appui sur le gradin (25) de la saillie (23) dans la première position de la première partie de boîtier (2a) tandis que, dans la deuxième position de la première partie de boîtier (2a), le premier bord (26) de la fenêtre (22) est espacé du gradin (25) de la saillie (23) et de préférence le deuxième bord (27) de la fenêtre (22), lequel est éloigné de la deuxième partie de boîtier (2b), est en appui sur le biseau d'insertion (24) de la saillie (23).

5. Serre-fil électrique selon l'une des revendications 1 à 4, **caractérisé en ce que** la première partie de boîtier (2a) peut être verrouillée, dans sa première position, avec la deuxième partie de boîtier (2b).

6. Serre-fil électrique selon la revendication 1 à 5, **caractérisé en ce qu'**au moins une butée (29) est formée dans la première partie de boîtier (2a) et au moins une butée antagoniste (30) correspondante est formée au niveau de la partie métallique (4), lesquelles butées fixent la partie métallique (4) dans la première partie de boîtier (2a) dans sa position, notamment dans la direction d'insertion (E) d'un conducteur (8) à raccorder.

7. Serre-fil électrique selon l'une des revendications 1 à 6, **caractérisé en ce qu'**au moins un élément d'ajustement (33), qui peut être inséré dans un évidement correspondant de la carte de circuit imprimé (16), est formé du côté inférieur (18) de la deuxième partie de boîtier (2b) qui est tourné à l'opposé de la première partie de boîtier (2a).

8. Serre-fil électrique selon l'une des revendications 1 à 7, **caractérisé en ce qu'**au moins un élément de fixation (35), qui peut être inséré dans un évidement correspondant de la carte de circuit imprimé (16), est formé du côté inférieur (18) de la deuxième partie de boîtier (2b) qui est tourné à l'opposé de la première partie de boîtier (2a).

9. Serre-fil électrique selon l'une des revendications 1 à 8, **caractérisé en ce qu'**un poussoir d'actionnement (36) est disposé dans l'ouverture d'actionnement (10), de manière à pouvoir être déplacé d'une première position, dans laquelle la borne de serrage à ressort est fermée, jusque dans une deuxième position dans laquelle le poussoir d'actionnement (36) dévie, avec sa première extrémité (37) tournée vers la branche de serrage (5), la branche de serrage (5) en s'opposant à la force exercée par le ressort de serrage (3) de sorte que le serre-fil à ressort soit ouvert.
